# DEMANDE DE BREVET EUROPEEN

(11) **EP 0 068 915 A1**
(43) Date de publication de la demande: **05.01.1983**
(21) Numéro de dépôt: 82400926.0
(22) Date de dépôt: 18.05.1982
(51) Int. Cl.: E06B 11/04

(54) **Porte de cloture pivotante autorisant de grandes longueurs, sur terrains non aménagés et ne nécessitant aucun poteau de soutien**

(30) Priorité: 19.05.1981 FR 8109902
(71) Demandeur: Viallard, René, F-94200 Ivry (FR)
(72) Inventeur: Viallard, René, F-94200 Ivry (FR)

(57) **Abrégé**

Cette invention appartient au domaine des Portes et Clotures.

La porte prend appui a son pivot, a recours a une ou plusieures roues qui soutiennent son porte a faux en épousant les dénivellements du terrain, lors de sa manoeuvre, grace a différents moyens qui lui permettent un débatement dans son plan vértical, et son équilibre.

## Description

L'invention relève de la Technique des Portes et Clôtures Antérieurement les portes pivotantes étaient soutenues par un poteau ancré au sol et pivotaient autour d'un axe vertical. Cette solution oblige d'avoir un sol bien préparé, le bas de la porte décrivant un cercle inscrit dans un plan horizontal. La présence du poteau ne permet pas une rotation sur 360⁰ autour du pivot.

Mais l'inconvénient majeur apparait surtout lorsque l'ouverture at- teind de grandes dimensions.Le poids du ventaux, en porte a faux, neces- site alors un ancrage très importantdu poteau de soutien et, ou, des ti--rants de haubannage, ou des étais de contreforts (ce qui n'est pas toujours possible) et d'autres paerts leurs présences limitent le débattement de la porte. Quelques fois ont avait alors recours a un galet situé vers l'extrémité basse de la porte, qui la soutenait en roulant sur un rail. Cette solution avait l'inconvénient de nécessiter un rail inscrit dans un plan- horizontal rigoureuxet, dans le cas ou le terrain se tassait ou se modifiait, la présence du rail arrivait a ne plus remplir son rôle, voir à le contrarier.

Le but de l'invention est de palier les inconvénients ci-dessus, de ne nécessiter aucun poteau de soutien, ni de rail, de permettre de grandes longueurs de porte, sur des terrains non aménagés et éventuellement le déplacement de la porte en d'autres endroits.

La porte débat autour d'un pivot sur lequel elle prend support ou non.

Le porte à faux est soutenu vers l'autre extrémitée par une ou deux roues pouvant être motorisées ou chenillées.

Son équilibre vertical peut être assuré par le pivot, les roues ou les deux ensembles.

Dans tous les cas la porte est libre dans son plan vertical.

Cette liberté dans son plan vertical permet alors, lorsque la porte manoeuvre, que les roues suivent le profil du terrain, ondulations ou dénivellements.

Le fait qu'aucun poteau ne doit supporter le porte à faux de la porte mais seulement sa verticalité, autorise alors des constructions de très grandes longueurs, le ou les roues pouvant supporter aisément le poids de la porte en plus du pivot.
La figure 1 représente le principe de la porte aves l'articulation sur le pivot et la roue de soutient.
La figure 2 représente l'articulation sur le pivot ancré au sol.
La figure 3 représente la même articulation posée au sol.
La figure 4reprèsente la fixation de la porte au sommet d'un poteau cylindrique servant de pivot, et les deux plaques, en bas; qui maintiennent la verticalité de la porte et permettent le débattement vertical.
La figure 5 représente la vue de gauche de la figure 4 et la coupe des deux plaques.
La figure 6 représente la liaison de la porte au pivot pae un pied en forme de came dans une cuvette qui lmi permet le débattement de la porte dans son plan vertical.
La figure 7 représente la vue de gauche de la figure 6 montrant la coupe des deux joues qui maintiennent le pied et la verticalité de la porte.
La figure 8 représente les deux roues qui supportent la porte de chaque coté du pivot qui est réduit a une simple broche verticale assurant L'axe de rotation, et qui après etre relevée permet le déplacement de la porte en d'autres lieux.
La figure 2 représente le pivot conique employé lorsque la verticalité de la porte peut etre assurée par les roues.
Les figures 10 et 12 représentent la fixation de la roue simple supPOrtant le porte a faux de la porte.
Les figures 11 et 12 représentent le montage de deux roues oscillantes montées en diabolo.
La figure 13 représente le support par deux roues de part et d'autre de la porte et relié a celle-ci par un support rigide, ce montage peut permettre l'emploi du pivot de la figure 9
La figure 14 représente le support par deux roues comme la figure Prècédente mais relié a la porte par un balancier articulé en son centre.
La figure 15 représente-la possibilité de cheniller les roues des figures 13 et 14.

Dans le cas ou l'aplomb vertical de la porte peut etre maintenu uniquement par des roues (Fig 13) le pivot pourra etre réduit à sa plus grande simplicité (Fig9).

Lorsque le pivot sera utilisé pour cela, la première solution consistera en un axe horizontal et transversal (Fig1), le pivot étant alors scellé au sol (Fig2) ou posé (Fig3). Une autre solution utilisera un poteau sur lequel la porte viendra prendre appui à la partie supérieure par une cuvette semi-sphérique (Fig4) et l'aplomb maintenu par deux plaques de butée de part et d'autre du poteau (Fig 4 et 5). Une troisième solution consistera en un coin reposant sur sa pointe arrondie (Fig6) maintenu de chaque cotes par des plaques rigides (Fig7).

Pour permettre l'emploi de la porte en plusieurs endroits et la rendre facilement déplaçable la porte sera supportée par deux roues de part et d'autre du pivot, celui-ci étant réduit à une simple broche pouvant être relevée,.qui viendra s'enfoncer dans une bague (Fig8) enfoncée ou non dans le sol. Il suffira alors de relever la broche pour pouvoir dépla cer la porte.

Suivant le poids de la porte, sa rigiditée ou l'état du sol, diverses suspension des roues seront employées. De la roue simple (Fig 10 et 12) utilisée dans les cas les plus simples, il pourra être préférable de doubler celle-ci soit par une suspension fixe (Fig13) soit par balancier en diabolo (Fig 11) soit par un balancier transversal (Fig14), les deux roues montées transversalement pourront être chenillées (Fig15), toutes Pourront être motorisées.

Cette invention trouve son utilisation surtout dans les grandes longueurs et sur terrains non ou mal aménagés, Aéroports, Autoroute, Parking, Dépots, Agriculture, Travaux Publics.

## Revendications

1/ Porte de cloture, libre dans le sens vertical, permettant de grandes longueurs déplaçables, sur terrains dénivelés et non préparés, du type pivotant autour d'un axe vertical et d'un axe horizontal et transversal disposés dans un même plan, supportée par au moins une roue de soutient disposée a l'extrémité opposée. Une telle porte destinée a permettre une rotation de 360° et caractérisée en ce que la verticalité et le pivotement de la porte sont assurés directement par un pivot guidé et maintenu dans un élément ancré dans le sol, le dit pivot étant disposé selon l'axe vertical de cet élément, sans concours de poteau extérieur.

2/ Porte selon la revendication 1, caractérisée en ce que le pivot est constitué d'une tige pivotante dans l'élément d'ancrage et sur laquelle est placé, a la partie supérieure l'axe horizontal et transversal.

3/ Porte suivant la revendication 1, du type comportant un pivot d'appui et de deux roues transversales, caractérisée par un pivot conique male prenant appui dans un cone femelle dont la différence de conicité permet et limite un certain débattement.

4/ Porte selon la revendication 1, comportant un appui pivotant a la partie supérieure d'un poteau et eux plaques latérales de butée de part et d'autre, caractérisée en ce que cet appui repose directement sur le poteau et dans l'axe vertical de pivotement, et-les butées latérales directement contre le pivot.

5/ Porte selon la revendication 1, caractérisée parce que le pivot est constitué d'une plaque triangulaire prenant appui par sa pointe sur un support comportant deux plaques latérales de maintient, pivotant par une tige axiale dans l'élément d'ancrage.

6/ Porte selon la revendication 1, caractérisée par deux roues de part et d'autre d'une broche verticale coulissante prenant fixation dans un logement fixe ancré au sol

7/ Porte selon la revendication 1, caractérisée en ce que le porte a faux est soutenu par plusieures roues roulant au sol, reliées a la porte par des supports oscillants; ,
